# FASCICULE DE BREVET EUROPEEN

(11) **EP 3 485 218 B1**
(45) Date de publication et mention de la délivrance du brevet: **08.04.2020**
(21) Numéro de dépôt: 17739248.7
(22) Date de dépôt: 11.07.2017
(51) Int. Cl.: F41G 1/30, F41G 1/48, F41G 1/35

(54) **VISEUR À POINT ROUGE MOBILE ET ILLUMINATEUR**
SUCHER MIT BEWEGLICHEM ROTEM PUNKT UND BELEUCHTUNGSVORRICHTUNG
VIEWFINDER WITH MOBILE RED DOT AND ILLUMINATOR

(30) Priorité: 15.07.2016 BE 201605594
(43) Date de publication de la demande: 22.05.2019
(73) Titulaire: FN Herstal S.A., 4040 Herstal (BE)
(72) Inventeur: LIBOTTE, Hugues, 4845 Jalhay (BE); VERJANS, Kristof, 3700 Tongeren (BE)
(74) Mandataire: Pronovem
(86) Numéro de dépôt international: PCT/EP2017/067429
(87) Numéro de publication internationale: WO 2018/011219

(56) Documents cités:
- EP-A1- 1 818 645
- EP-A2- 0 385 079
- DE-A1-102013 019 281
- FR-A1- 2 326 715
- FR-A1- 2 506 921
- US-A1- 2015 068 098
- US-A1- 2016 169 621
- US-B2- 9 200 869

## Description

### Objet de l'invention

La présente invention se rapporte à un système de visée pour arme à feu pour munition présentant une trajectoire en cloche.

### Etat de la technique

Il est connu du document EP1 818 645 de superposer à une cible un point rouge mobile à une cible pour améliorer la visée d'un tir en cloche. Par tir en cloche, nous entendons ici un tir balistique pour lequel la différence entre l'angle de vue directe et l'angle d'élévation de l'arme corrigeant l'effet de pesanteur est élevé, en particulier, au-delà de 5 à 10°. Le document EP 2 221 571 propose une solution similaire dans laquelle un double prisme de séparation fait office de surface réfléchissante pour renvoyer l'image du point rouge à la position désirée. Dans ces deux documents, l'élévation est déterminée par la rotation d'un miroir mobile.

Il est parfois nécessaire, outre la superposition d'un point rouge mobile de désigner ou d'illuminer la cible. Ces deux documents sont silencieux à ce sujet.

### Buts de l'invention

Un premier aspect de l'invention vise à proposer un système de visée combinant l'illumination et le point rouge mobile en un seul dispositif synchrone.

Un second aspect de l'invention vise à proposer un système de visée permettant à l'utilisateur de corriger la dérive azimutale d'une munition due à l'effet Magnus.

### Résumé de l'invention

La présente invention concerne un viseur à point rouge mobile comprenant une première source de lumière fixe et une première lame réfléchissante, la source de lumière générant un premier faisceau lumineux collimaté qui est projeté sur la lame réfléchissante pour matérialiser un point rouge ou réticule visible pour le tireur par la réflexion sur la lame réfléchissante et le premier faisceau étant projeté sur la lame réfléchissante par l'intermédiaire d'un miroir rotatif dont l'angle d'inclinaison par rapport au premier faisceau lumineux est réglable.

Par tir en cloche, nous entendons dans la présente description, un tir pour lequel la différence entre l'angle d'élévation de la cible et l'angle d'élévation pour le tir est supérieure à 10°.

Selon des modes préférés de l'invention, le viseur à point rouge mobile de l'invention comporte au moins une, ou une combinaison appropriée des caractéristiques suivantes :
- le viseur comprend un illuminateur/désignateur dans lequel ledit viseur comprend une seconde source de lumière fixe générant un second faisceau lumineux collimaté initialement parallèle au premier faisceau lumineux renvoyé par ledit miroir rotatif vers une seconde lame réfléchissante disposée à un angle de 90° de la première lame réfléchissante pour illuminer/désigner une cible ;
- la première et/ou la seconde lame réfléchissante est une lame séparatrice semi-transparente ;
- le viseur comprend un dispositif de réglage de l'angle d'inclinaison du miroir rotatif par rapport aux faisceaux lumineux, permettant un réglage de l'angle du miroir en fonction de la distance de la cible et/ou du type de munition ;
- le dispositif de réglage est équipé d'une graduation représentant la distance de la cible ;
- le dispositif de réglage est équipé de plusieurs graduations propres à différents types de munition ;
- le dispositif de réglage comprend un moteur ou actuateur mécanique pour le réglage de l'angle du miroir rotatif et un calculateur balistique qui commande ledit moteur/actuateur et qui permet de calculer et d'instaurer l'angle requis du miroir en fonction de la distance de la cible et du type de munition utilisé ;
- le calculateur balistique est équipé d'un télémètre qui lui communique automatiquement la distance de la cible lorsque le tireur déclenche la mesure ;
- la première et/ou la seconde source de lumière comprend un collimateur avec une lentille convergente et une source lumineuse placée au foyer de la lentille du collimateur ;
- le diamètre du faisceau lumineux généré est réduit, de préférence de l'ordre de 15 mm ou plus petit ;
- la source lumineuse du faisceau du point rouge est quasi ponctuelle, de préférence avec un diamètre de l'ordre d'un dixième de millimètre ou du millimètre ;
- la source lumineuse du point rouge est formée par une LED placée derrière un masque situé au foyer de la lentille du collimateur et percé d'un trou à l'endroit de l'axe optique du faisceau lumineux généré ;
- la position latérale du réticule est automatiquement déplacée latéralement par un dispositif contrôlé par le calculateur balistique en fonction du type de munition utilisé et de la distance de la cible, de manière à corriger la déviation de trajectoire de la munition due à l'effet Magnus ;
- le viseur comprend un calculateur balistique équipé d'un inclinomètre qui mesure l'angle de dévers de l'arme, le calculateur déterminant l'angle de dévers de l'arme corrigeant l'effet Magnus, des indications dans le viseur indiquant lorsque cette inclinaison est atteinte.

### Brève description des figures

La figure 1 représente les paramètres généraux d'un tir en cloche.
Les figure 2 et 3 représentent une vue latérale d'un système de visée selon l'invention.
La figure 4 représente une vue du dessus d'un système de visée selon l'invention.
La figure 5 représente un exemple d'affichage d'un système de visée selon l'invention.

### Références numériques des figures

1. Utilisateur
2. Cible
3. Distance de tir
4. Axe de vue
5. Arme
6. Trajectoire
7. Lunette de visée
10. Faisceau lumineux d'illumination
11. Faisceau lumineux du point rouge
12. réticule ou point rouge
13. axe de tir
20. repère d'inclinaison réelle
21. repères d'objectif d'inclinaison visuelle
30. Source lumineuse de point rouge (réticule)
31. Dispositif de collimation (lentille)
32. miroir mobile
33. axe de rotation du miroir mobile
34. Lame semi-réfléchissante de renvoi du point rouge
35. Lame (semi-)réfléchissante de renvoi du faisceau de désignation/illumination
36. source lumineuse de désignation/illumination
51, 52. cubes séparateurs
53,54. Surfaces réfléchissantes des cubes séparateurs

### Description détaillée de l'invention

L'idée de base l'invention consiste à utiliser une seule et même pièce mobile pour définir d'une part la position d'un point rouge mobile, et d'autre part, l'angle entre un faisceau d'illumination/désignation et l'axe de tir de l'arme.

Ce système comprend deux sources distinctes 30,36 illuminant un même plan mobile réfléchissant 32 (miroir). Ces deux sources distinctes sont collimatées et/ou focalisées par des moyens optiques 31,37 et les faisceaux obtenus sont parallèles l'un par rapport à l'autre. Ces deux sources sont verticalement fixes.

La source lumineuse 30 servant au point rouge mobile est renvoyée par le miroir mobile 32 vers une première surface semi-réfléchissante 34,53 qui la renvoie vers l'œil de l'utilisateur 1. La surface semi-réfléchissante permet alors de superposer le point rouge mobile à la cible. L'angle sous lequel est vu ce point rouge est réglé par la position du miroir mobile 32.

La source lumineuse 30 servant au point rouge mobile est une source quasi ponctuelle de faible intensité. Elle peut par exemple faire partie d'un écran de bonne résolution, de façon à permettre l'affichage d'autres informations.

La source 36 lumineuse servant à l'illumination est renvoyée par le même miroir mobile 32 vers une seconde surface réfléchissante 35,54 perpendiculaire à la première qui la renvoie vers la cible 2. L'angle sous lequel est alors émis le faisceau d'illumination est parallèle au faisceau du point rouge mobile, mais, orienté à 180°. Cette seconde surface réfléchissante peut être semi-réfléchissante ou non. En effet, elle peut être suffisamment décalée latéralement pour ne pas gêner le champ de vision de l'utilisateur. Néanmoins, pour ne pas gêner le champ de vision de l'utilisateur, cette surface est, de préférence, semi-réfléchissante.

L'angle de renvoi du miroir mobile peut par exemple être modifié par un actuateur électrique, électromagnétique, piézo-électrique, ou tout autre moyen adéquat.

La source d'illumination est suffisamment intense pour illuminer une cible distante. Elle peut en outre présenter une longueur d'onde hors du visible, par exemple dans le cas d'utilisation de dispositif de vision nocturne (IR).

De façon à obtenir des faisceaux d'ondes planes (faisceau parallèle ou collimaté), les sources lumineuses sont, par exemple, placées dans le plan focal d'un système optique 31,37. Dans le cas de certains types de pointeurs lasers, le faisceau laser est déjà collimaté et ne nécessite pas d'optique supplémentaire.

Tel que décrit dans le document EP 2 221 571 que nous incorporons ici par référence, les miroirs fixes, ou l'un d'entre eux, peuvent être avantageusement remplacés par des prismes. Dans ce cas, en effet, la réfraction induit une réduction du déplacement des faisceaux lumineux sur les surfaces réfléchissantes 53,54, ce qui permet de réduire la longueur de celles-ci, et donc l'encombrement du système. Ces prismes sont de préférence intégrés à deux cubes séparateurs 51,52 permettant de superposer l'image de la cible au réticule.

Enfin, lorsque l'effet Magnus est à prendre en considération, le point rouge lumineux et le faisceau de désignation peuvent avantageusement être déplacés pour corriger la direction azimutale en déplaçant latéralement les sources lumineuses correspondantes dans leurs plans focaux respectifs. Ce déplacement peut être soit obtenu par un actuateur ou par le déplacement latéral du réticule sur un écran.

Une autre façon de prendre en compte l'effet Magnus est de profiter de l'erreur azimutale introduite par un angle de dévers (Cant en Anglais) non nul. Avantageusement, la lunette de l'invention comprend alors un inclinomètre mesurant l'angle de dévers de l'arme et un affichage optique projeté à partir du plan focal de la lentille 31 du point rouge. Dans ce cas, la source lumineuse du point rouge comprend avantageusement un écran de bonne résolution, permettant à la fois d'afficher les informations d'inclinaison (dévers) et le point rouge.

De préférence, selon la distance de la cible, un angle de dévers corrigeant l'effet Magnus est déterminé, l'affichage optique indiquant à l'utilisateur lorsque cet angle de dévers est atteint. Par exemple, le réticule peut clignoter lorsque l'angle de dévers est atteint.

La figure 5 représente un affichage comprenant des indications d'angle de dévers. Dans cette figure, des repères visuels 21 définissent l'angle idéal, et un segment de droite 20 indique l'inclinaison réelle de l'arme. La figure 5(a) représente la situation où l'on recherche un angle de dévers nul, par exemple dans le cas où la correction azimutale est obtenue par déplacement du réticule. La figure 5(b) représente la situation dans laquelle les repères visuels ont été inclinés pour donner l'information au tireur qu'il doit incliner l'arme pour corriger l'effet Magnus. A la figure 5(c), l'inclinaison a été corrigée et l'arme est en position de tir (i.e. le repère d'inclinaison 20 est aligné sur les repères visuels 21). Cet aspect de l'invention peut être utilisé en combinaison avec l'utilisation simultanée d'un illuminateur, ou indépendamment de celui-ci.

## Revendications

1. Viseur à point rouge mobile et illuminateur comprenant une première source de lumière (30) fixe et une première lame réfléchissante (34,53), la source de lumière générant un premier faisceau lumineux collimaté qui est projeté sur la lame réfléchissante (34,53) pour matérialiser un point rouge ou réticule visible pour le tireur par la réflexion sur la lame réfléchissante (34,53) et le premier faisceau étant projeté sur la lame réfléchissante (34,53) par l'intermédiaire d'un miroir rotatif (32) dont l'angle d'inclinaison par rapport au premier faisceau lumineux est réglable **caractérisé en ce que** ledit viseur comprend en outre une seconde source de lumière (36) fixe générant un second faisceau lumineux collimaté initialement parallèle au premier faisceau lumineux renvoyé par ledit miroir rotatif vers une seconde lame réfléchissante (35,54) disposée à un angle de 90° de la première lame réfléchissante pour illuminer/désigner une cible.

2. Viseur selon la revendication 1, **caractérisé en ce que** la première et/ou la seconde lame réfléchissante (34, 35, 53, 54) est une lame séparatrice semi-transparente.

3. Viseur selon l'une des revendications 1 à 2, **caractérisé en ce qu'**il comprend un dispositif de réglage de l'angle d'inclinaison du miroir rotatif (32) par rapport aux faisceaux lumineux, permettant un réglage de l'angle du miroir en fonction de la distance de la cible et/ou du type de munition.

4. Viseur selon la revendication 3, **caractérisé en ce que** le dispositif de réglage est équipé d'une graduation représentant la distance de la cible.

5. Viseur selon la revendication 4, **caractérisé en ce que** le dispositif de réglage est équipé de plusieurs graduations propres à différents types de munition.

6. Viseur selon l'une des revendications 3 à 5, **caractérisé en ce que** le dispositif de réglage comprend un moteur ou actuateur mécanique pour le réglage de l'angle du miroir rotatif (32) et un calculateur balistique qui commande ledit moteur/actuateur et qui permet de calculer et d'instaurer l'angle requis du miroir en fonction de la distance de la cible (3) et du type de munition utilisé.

7. Viseur selon la revendication 6, **caractérisé en ce que** le calculateur balistique est équipé d'un télémètre qui lui communique automatiquement la distance de la cible lorsque le tireur déclenche la mesure.

8. Viseur selon l'une quelconque des revendications précédentes, **caractérisé en ce que** la première et/ou la seconde source de lumière (30,36) comprend un collimateur (31,37) avec une lentille convergente et une source lumineuse placée au foyer de la lentille du collimateur.

9. Viseur selon l'une des revendications précédentes, **caractérisé en ce que** la source lumineuse du faisceau du point rouge ou réticule est quasi ponctuelle, de préférence avec un diamètre de l'ordre d'un dixième de millimètre ou du millimètre.

10. Viseur selon la revendication 9, **caractérisé en ce que** la source lumineuse du point rouge est formée par une LED placée derrière un masque situé au foyer de la lentille du collimateur et percé d'un trou à l'endroit de l'axe optique du faisceau lumineux généré.

11. Viseur selon l'une quelconque des revendications précédentes, **caractérisé en ce que** la position latérale du réticule est automatiquement déplacée latéralement par un dispositif contrôlé par le calculateur balistique en fonction du type de munition utilisé et de la distance de la cible, de manière à corriger la déviation de trajectoire de la munition due à l'effet Magnus.

12. Viseur selon l'une quelconque des revendications 1 à 10, **caractérisé en ce que** le viseur comprend un calculateur balistique équipé d'un inclinomètre qui mesure l'angle de dévers de l'arme, le calculateur déterminant l'angle de dévers de l'arme corrigeant l'effet Magnus, des indications (20,21) dans le viseur indiquant lorsque cette inclinaison est atteinte.

## Patentansprüche

1. Sucher mit beweglichem rotem Punkt und Beleuchtungsvorrichtung, umfassend eine feste erste Lichtquelle (30) und eine erste reflektierende Lamelle (34, 53), wobei die Lichtquelle einen kollimierten ersten Lichtstrahl erzeugt, der auf die reflektierende Lamelle (34, 53) projiziert wird, um einen für den Schützen durch die Reflexion auf der reflektierende Lamelle (34, 53) sichtbaren roten Punkt oder Fadenkreuz zu materialisieren und der erste Strahl auf die reflektierende Lamelle (34, 53) anhand eines rotierenden Spiegels (32) projiziert wird, dessen Neigungswinkel in Bezug auf den ersten Lichtstrahl einstellbar ist, **dadurch gekennzeichnet, dass** der besagten Sucher ferner eine feste zweite Lichtquelle (36) umfasst, die einen ursprünglich zum ersten Lichtstrahl parallelen kollimierten zweiten Lichtstrahl erzeugt, der von dem rotierenden Spiegel zu einer zweiten reflektierenden Lamelle (35, 54) zurückgeschickt wird, die in einem Winkel von 90° von der ersten reflektierenden Lamelle angeordnet ist, um ein Ziel zu beleuchten/zu bezeichnen.

2. Sucher nach Anspruch 1, **dadurch gekennzeichnet, dass** die erste und/oder die zweite reflektierende Lamelle (34, 35, 53, 54) eine halbtransparente trennende Lamelle ist.

3. Sucher nach einem der Ansprüche 1 bis 2, **dadurch gekennzeichnet, dass** er eine Einstellvorrichtung des Neigungswinkels des rotierenden Spiegels (32) in Bezug auf die Lichtstrahlen umfasst, die eine Einstellung des Winkels des Spiegels in Abhängigkeit vom Abstand des Ziels und/oder vom Munitionstyp erlaubt.

4. Sucher nach Anspruch 3, **dadurch gekennzeichnet, dass** die Einstellvorrichtung mit einer Gradeinteilung ausgestattet ist, die den Abstand von Ziel darstellt.

5. Sucher nach Anspruch 4, **dadurch gekennzeichnet, dass** die Einstellvorrichtung mit mehreren Gradeinteilungen ausgestattet ist, die zu verschiedenen Munitionstypen gehören.

6. Sucher nach einem der Ansprüche 3 bis 5, **dadurch gekennzeichnet, dass** die Einstellvorrichtung einen Motor oder mechanischen Aktuator für die Einstellung des Winkels des rotierenden Spiegels (32) und einen ballistischen Rechner umfasst, der den besagten Motor/Aktuator steuert und der erlaubt, den vom Spiegel benötigten Winkel in Abhängigkeit vom Abstand des Ziels (3) und des verwendeten Munitionstyps zu berechnen und einzustellen.

7. Sucher nach Anspruch 6, **dadurch gekennzeichnet, dass** der ballistische Rechner mit einem Entfernungsmesser ausgestattet ist, der ihm automatisch den Abstand vom Ziel mitteilt, wenn der Schütze das Messen auslöst.

8. Sucher nach irgendeinem der vorangehenden Ansprüche, **dadurch gekennzeichnet, dass** die erste und/oder die zweite Lichtquelle (30, 36) einen Kollimator (31, 37) mit einer konvergenten Linse und eine Lichtquelle umfasst, die im Brennpunkt der Linse des Kollimators platziert ist.

9. Sucher nach einem der vorangehenden Ansprüche, **dadurch gekennzeichnet, dass** die Lichtquelle des Strahls des roten Punkts oder Fadenkreuzes quasi punktuell, vorzugsweise mit einem Durchmesser in der Größenordnung eines Zehntelmillimeters oder Millimeters ist.

10. Sucher nach Anspruch 9, **dadurch gekennzeichnet, dass** die Lichtquelle des roten Punkts von einer LED gebildet ist, die hinter eine Maske platziert ist, die sich im Brennpunkt der Linse des Kollimators befindet und von einem Loch an der Stelle der optischen Achse des erzeugten Lichtstrahls durchbrochen ist.

11. Sucher nach irgendeinem der vorangehenden Ansprüche, **dadurch gekennzeichnet, dass** die seitliche Position des Fadenkreuzes von einer vom ballistischen Rechner in Abhängigkeit vom verwendeten Munitionstyp und vom Abstand des Ziels gesteuerten Vorrichtung automatisch seitlich verlagert wird, um die Ablenkung der Flugbahn der Munition aufgrund des Magnus-Effekts zu korrigieren.

12. Sucher nach irgendeinem der Ansprüche 1 bis 10, **dadurch gekennzeichnet, dass** der Sucher einen ballistischen Rechner umfasst, der mit einem Neigungsmesser ausgestattet ist, der den Kippwinkel der Waffe misst, wobei der Rechner den Kippwinkel der Waffe bestimmt, der den Magnus-Effekt korrigiert, wobei Anzeigen (20, 21) im Sucher anzeigen, wenn diese Neigung erreicht ist.

## Claims

1. Viewfinder with red dot and illuminator comprising a first fixed light source (30) and a first reflective plate (34, 53), the light source generating a first collimated beam of light that is projected on the reflective plate (34, 53) in order to materialize a red dot or reticle visible for the shooter by the reflection on the reflective plate (34, 53) and the first beam being projected on the reflective plate (34, 53) by means of a rotary mirror (32), the incline angle of which relative to the first light beam is adjustable, **characterized in that** said viewfinder further comprises a second fixed light source (36) generating a second collimated beam of light that is initially parallel to the first beam of light returned by said rotary mirror toward a second reflective plate (35, 54) arranged at a 90° angle from the first reflective plate in order to illuminate/designate a target.

2. Viewfinder according to claim 1, **characterized in that** the first and/or the second reflective plate (34, 35, 53, 54) is a semitransparent separator plate.

3. Viewfinder according to one of claims 1 to 2, **characterized in that** it comprises a device for adjusting the incline angle of the rotary mirror (32) relative to the light beams, allowing an adjustment of the angle of the mirror as a function of the distance from the target and/or the type of ammunition.

4. Viewfinder according to claim 3, **characterized in that** the adjusting device is equipped with a graduation representing the distance from the target.

5. Viewfinder according to claim 4, **characterized in that** the adjusting device is equipped with several graduations specific to different types of ammunition.

6. Viewfinder according to one of claims 3 to 5, **characterized in that** the adjusting device comprises a mechanical motor or actuator for adjusting the angle of the rotary mirror (32) and a ballistic computer that controls said motor/actuator and that makes it possible to calculate and institute the required angle of the mirror as a function of the distance from the target (3) and the type of ammunition used.

7. Viewfinder according to claim 6, **characterized in that** the ballistic computer is equipped with a telemeter that automatically communicates the distance from the target when the shooter triggers the measurement.

8. Viewfinder according to any one of the preceding claims, **characterized in that** the first and/or the second light source (30, 36) comprises a collimator (31, 37) with a convergent lens and a light source placed in the focus of the lens of the collimator.

9. Viewfinder according to one of the preceding claims, **characterized in that** the light source of the beam of the red dot or reticle is quasi-punctual, preferably with a diameter in the order of a tenth of a millimeter or a millimeter.

10. Viewfinder according to claim 9, **characterized in that** the light source of the red dot is formed by an LED placed behind a mask located in the focus of the lens of the collimator and pierced with a hole in the location of the optical axis of the generated beam of light.

11. Viewfinder according to any one of the preceding claims, **characterized in that** the lateral position of the reticle is automatically laterally moved by a device controlled by the ballistic computer as a function of the type of ammunition used and the distance from the target, so as to correct the trajectory deviation of the ammunition due to the Magnus effect.

12. Viewfinder according to any one of claims 1 to 10, **characterized in that** the viewfinder comprises a ballistic computer equipped with an inclinometer that measures the tilt angle of the weapon, the computer determining the tilt angle of the weapon correcting the Magnus effect, indications (20, 21) in the viewfinder indicating when this incline is reached.
